# EUROPÄISCHE PATENTANMELDUNG

(11) **EP 2 980 480 A1**
(43) Veröffentlichungstag der Anmeldung: **03.02.2016**
(21) Anmeldenummer: 15177101.1
(22) Anmeldetag: 16.07.2015
(51) Int. Cl.: F23Q 7/02, F24B 15/00

(54) **ELEKTRISCHE ZÜNDUNG FÜR EINEN KAMINOFEN**

(30) Priorität: 28.07.2014 AT 505272014
(71) Anmelder: Gehrer, Marco, 6971 Hard (AT)
(72) Erfinder: Gehrer, Marco, 6971 Hard (AT)

(57) **Zusammenfassung**

Die Abdichtung der elektrischen Zündung (1) zum Starten einer exothermen chemischen Reaktion für einen Raumluftunabhängigen Ofen benötigt Luft und zusätzlich noch einen Stromanschluss über ein Kabel (8). Da bei einem Raumluftabhängigen Ofen die Ansaugluft (7) von der Raumluft getrennt werden muss, befindet sich die Zündung (1) in einer dichten Hülle (2) die eine Luftverbindung zur Ansaugluft (7) hat. Damit die Zündung (1) gegenüber der Raumluft dicht ist, wurde das Kabel (8) oder der Stecker oder eine sonstige Verbindung (z.B. Kabelklemme) vom Kabel (8) für den Stromanschluss der Zündung mit einer Dichtung (3) (z.B. Kabeldichtung, Kabelverschraubung, Steckerdichtung...) versehen.

Zur besseren Positionierung gegenüber der Zündungsöffnung des Brenntopfes (6) wurde die Zündung (1) in einen Winkel (4) durch das Klemmblech (5) angedrückt.

## Beschreibung

Die Erfindung betrifft die elektrische Zündung zum Starten einer exothermen chemischen Reaktion bei einem Kaminofen

### Technisches Gebiet

F24B

F24C

F24D

### Stand der Technik

Für die Zündung 1 zum Starten einer exothermen chemischen Reaktion für einen raumluftunabhängigen Ofen fertigen die Hersteller nach dem aktuellen Stand eine eigene Zündung 1. Die Kosten sind daher für so eine Zündung 1 höher. Um vorteilhafte Herstellkosten zu schaffen, wurde eine Lösung gefunden eine gewöhnliche Standardzündung zu verwenden. Zusätzlich gibt es wegen der Positionierung der Zündung 1 zur Zündungsöffnung des Brenntopfes 6 immer wieder Probleme beim Zündvorgang. Es wurde daher eine Lösung gefunden, wo die Zündung 1 genauer positioniert wird und zusätzlich vorteilhafte Herstellkosten geschaffen.

### Beschreibung der Erfindung

Die Erfindung betrifft die Abdichtung der elektrischen Zündung 1 zum Starten einer exothermen chemischen Reaktion für einen raumluftunabhängigen Ofen.

Die Zündung 1 benötigt Luft für die Funktion. Zusätzlich benötigt die Zündung 1 noch einen Stromanschluss über ein Kabel 8. Da bei einem Raumluftabhängigen Ofen die Ansaugluft 7 von der Raumluft getrennt werden muss, wurde eine einfache Lösung für dieses Problem gefunden.

Die Zündung 1 befindet sich in einer dichten Hülle 2 (z.B. Kanal) die eine Luftverbindung zur Ansaugluft 7 hat. Damit die Zündung 1 gegenüber der Raumluft dicht ist, wurde das Kabel 8 oder der Stecker oder eine sonstige Verbindung (z.B. Kabelklemme) vom Kabel 8 für den Stromanschluss der Zündung mit einer Dichtung 3 (z.B. Kabeldichtung, Kabelverschraubung, Steckerdichtung...) oder einem sonstigem Dichtmaterial (z.B. Silikon, Dichtungsmasse) versehen.

Der Stand der Technik ist, das die Zündung 1 selber mit einer Dichtung versehen ist und die Zündung 1 daher meistens einen Befestigungsflansch besitzt.

Zusätzlich betrifft die Erfindung noch die Positionierung der Zündung 1. Die Zündung 1 wird in einen Winkel 4 durch das Klemmblech 5 angedrückt. Dadurch stimmt die Position der Zündung 1 zur Zündungsöffnung des Brenntopfes 6 genauer. Dadurch gibt es weniger Zündstörungen und zusätzlich erhält man vorteilhafte Herstellkosten.

## Patentansprüche

1. Eine elektrische Zündung zum Starten einer exothermen chemischen Reaktion in einem Kaminofen **dadurch gekennzeichnet, dass** die elektrische Zündung (1) sich in einer dichten Hülle (2) befindet, die eine Luftverbindung zur Ansaugluft (7) hat und gegenüber der Raumluft durch ein Kabel (8) oder einer Klemme oder einer Kabeldurchführung oder einer Tülle oder einem Stecker vom Kabel (8) für den Stromanschluss der elektrischen Zündung (1) mit einer Dichtung (3) abgedichtet ist.

2. Eine elektrische Zündung nach Anspruch 1 **dadurch gekennzeichnet, dass** die elektrische Zündung (1) in einen Winkel (4), der die elektrische Zündung (1) auf die Zündungsöffnung (6) vom Brenntopf positioniert, zentriert wird.

3. Eine elektrische Zündung nach Anspruch 1 und 2 **dadurch gekennzeichnet, dass** die elektrische Zündung (1) durch ein Klemmblech (5) angedrückt wird, das sich auf der einen Seite in einem Schlitz oder einer Öffnung befindet und auf der Gegenseite mit einer lösbaren Befestigung fixiert wird.
